# FASCICULE DE BREVET EUROPEEN

(11) **EP 3 783 254 B1**
(45) Date de publication et mention de la délivrance du brevet: **28.06.2023**
(21) Numéro de dépôt: 19290073.6
(22) Date de dépôt: 22.08.2019
(51) Int. Cl.: F21L 4/04, F21V 17/00, F21V 21/06, F21V 27/00, F21W 131/10, F21Y 115/10

(54) **DISPOSITIF D'ECLAIRAGE MOBILE**
BEWEGLICHE BELEUCHTUNGSVORRICHTUNG
MOBILE LIGHTING DEVICE

(43) Date de publication de la demande: 24.02.2021
(73) Titulaire: MACC, 86104 Chatellerault Cedex (FR)
(72) Inventeur: Cupif, Bertrand, 86104 Châtellerault Cedex (FR); Bordier, Yoann, 86104 Châtellerault Cedex (FR)

(56) Documents cités:
- EP-A1- 2 146 136
- CN-A- 108 443 739
- US-A1- 2009 284 963
- US-A1- 2017 130 912
- US-A1- 2017 234 525
- US-A1- 2018 149 344

## Description

L'invention concerne le domaine de l'éclairage mobile (nomade) et portatif, en particulier l'éclairage du type baladeuse.

Une baladeuse est notamment utilisée dans le bâtiment pour éclairer un chantier, permettant à l'utilisateur de rendre aisément mobile son éclairage afin de s'adapter à chaque situation.

Usuellement, une baladeuse doit être aisément transportable, pouvoir fonctionner sur batteries ou pouvoir être branchée électriquement sur le secteur, et pouvoir éclairer depuis une certaine hauteur. Parmi les différents modèles de baladeuses existants, on distingue les baladeuses filaires à éclairage fixe et dotées d'un système de suspension, les baladeuses compactes à batterie, comprenant un éclairage fixe et une anse qui autorise une fixation en hauteur de la baladeuse par suspension de l'anse, et celles sous la forme d'un boîtier bien plus imposant stockant une ou plusieurs batteries d'alimentation, destiné à être posé à même le sol, et rangeant un éclairage qui est solidaire d'un mât télescopique afin d'agencer l'éclairage à une certaine hauteur.

Cependant, ces éclairages portables ou portatifs, présentent plusieurs inconvénients.

Ces éclairages sont limités dans leur utilisation :
- Le dispositif filaire nécessite d'avoir à disposition un branchement sur un réseau de distribution électrique, et limite le déplacement de l'utilisateur sur le chantier en raison de la longueur imposée du fil électrique, ou ne permet pas, en raison du fil, un déplacement aisé sur un chantier qui peut être encombré.
- Le dispositif sur batterie avec anse est certes peu encombrant, mais il ne peut qu'être suspendu ; il est nécessaire d'avoir sur place un élément d'accrochage à disposition.
- Le dispositif avec mât télescopique est transportable mais est bien trop lourd et encombrant pour être gardé à la main pour un éclairage ponctuel dont aurait besoin l'utilisateur en gardant à la main le dispositif. De plus, le dispositif avec mât télescopique est volumineux vis-à-vis de son boîtier-embase afin de stocker suffisamment de batteries, ce qui ne permet pas de l'agencer dans certains recoins étroits d'une pièce.

En outre, pour les dispositifs fonctionnant sur batteries, cela engendre le risque de ne plus éclairer en cas de batterie à plat, ou implique de devoir avoir à disposition systématiquement une ou des batteries chargées de remplacement, ce qui ne simplifie pas l'organisation sur un chantier.

Un dispositif d'éclairage selon le préambule de la revendication 1 est divulgué dans le document EP 2 146 136 A1.

L'invention a donc pour but de palier les inconvénients précités en proposant un dispositif d'éclairage mobile permettant d'éclairer en hauteur, tout en étant facile de mise en oeuvre, ayant un encombrement qui autorise un éclairage permettant de rester si besoin au plus près de l'utilisateur, voire pouvoir être gardé à la main, et garantissant nécessairement son fonctionnement alors même que l'éclairage est sur batterie.

Selon l'invention, le dispositif d'éclairage mobile est conforme à la revendication 1. En particulier, le dispositif d'éclairage mobile comporte un éclairage, et un support pour l'éclairage permettant d'agencer en hauteur l'éclairage et étant également à fonction de rangement pour l'éclairage, le dispositif étant caractérisé en ce que l'éclairage est amovible par rapport au support et loge sa propre alimentation électrique (rechargeable), et en ce que le support présente un corps qui comporte, d'une part, un logement de rangement apte à accueillir l'éclairage qui peut si besoin être allumé en position installée dans le logement, et d'autre part, deux pieds aptes à adopter deux positions, une position de rangement et une position fonctionnelle, les deux pieds, lorsqu'ils sont en position fonctionnelle, formant avec le corps du support un trépied qui comprend une tête sur laquelle est apte à être fixé de manière amovible l'éclairage qui a été sorti de son logement. Les pieds peuvent être amovibles par rapport au corps du support, ou bien peuvent être solidaires du corps du support et pliables/dépliables.

Par conséquent, le dispositif d'éclairage mobile de l'invention procure un éclairage multi-positions et utilisations : l'amovibilité de l'éclairage par rapport au support permet le détachement de l'éclairage qui peut alors être aisément gardé en main, sans être lourd et encombrant, pouvant si besoin être utilisé dans des recoins d'une pièce difficilement accessibles, tout en garantissant un éclairement, puisqu'il inclut sa propre alimentation électrique du type batterie. En outre, l'éclairage peut être positionné en hauteur grâce à son support de rangement qui se transforme en trépied et au niveau de la tête duquel est monté l'éclairage. Par ailleurs, même lorsque le support est installé en trépied, l'éclairage peut rester en place dans le logement du support et être allumé, procurant une orientation d'éclairement différente. Enfin, le support sans être transformé en trépied peut être agencé sur une surface avec l'éclairage rangé et allumé, fournissant encore une autre orientation d'éclairement. Lorsque le support n'est pas transformé en trépied, il conserve alors un encombrement qui n'a pas besoin de s'étendre en hauteur, ce qui peut être pratique dans certaines situations.

Selon une caractéristique, le support présente une forme allongée (oblongue) de grandeur équivalente à celle des deux pieds afin de fournir le trépied.

Avantageusement, le logement de rangement est agencé dans l'une des surfaces principales (du corps) du support de sorte qu'en position rangée dans le logement, l'éclairage est agencé selon une direction oblique par rapport à la verticale en position installée du trépied et puisse éclairer dans une direction opposée aux pieds.

Selon l'invention, le logement de rangement pour l'éclairage se présente sous la forme d'un évidement traversant selon l'épaisseur du corps du support, en particulier l'éclairage étant destiné à être maintenu par coincement dans l'évidement, et de préférence contre des moyens de butée.

Avantageusement, le logement de rangement comporte des moyens de connexion électrique, tels qu'une paire de contacts électriques, qui sont aptes à coopérer directement avec des moyens de connexion électrique agencés sur l'éclairage par insertion de l'éclairage dans le logement. La paire de contacts électriques du support et les moyens de connexion électrique de l'éclairage sont de préférence directement accessibles extérieurement, et se présentent par exemple sous la forme de surfaces métalliques. Ainsi, il n'y a besoin de ne faire aucun branchement électrique, la connexion électrique s'effectuant directement par contact une fois l'éclairage introduit dans son logement, ce qui est très pratique pour l'utilisateur.

Selon une autre caractéristique, le support comporte des moyens d'alimentation électrique ou de recharge pour l'éclairage (lesdits moyens étant agencés de manière interne au corps du support), en particulier au moins une batterie, et un système de connexion filaire pour brancher lesdits moyens d'alimentation électrique sur un réseau de distribution électrique tel que le secteur. Ainsi, dès que l'éclairage est rangé dans son logement, sa propre alimentation électrique (qui fonctionne sur batterie) est directement rechargée par les moyens d'alimentation électrique du support. De plus, le support peut être connecté au secteur permettant de recharger ses moyens d'alimentation électrique, et en conséquence d'alimenter ou recharger la batterie de l'éclairage. Le système de connexion filaire comporte de préférence un cordon électrique qui est solidaire du support (et est relié aux moyens d'alimentation électrique) et le support comprend des moyens de rangement dudit cordon ; en variante, le cordon peut être amovible et se brancher sur une prise du support débouchant à l'extérieur du support et connectée aux moyens d'alimentation électrique.

De préférence, le corps du support présente un cadre périphérique qui est doté d'une gorge (sur l'ensemble du pourtour du cadre) adaptée pour recevoir un cordon d'alimentation électrique enroulé, permettant un rangement aisé du cordon.

De plus, le support peut comporter une prise électrique connectée aux moyens d'alimentation électrique du support pour se brancher électriquement sur le support et alimenter en électricité un équipement électrique extérieur tel qu'un outil électrique. Cette prise électrique est indépendante du système de connexion filaire pour alimenter en électricité les moyens d'alimentation électrique du support.

Selon une autre caractéristique, le corps du support comporte en l'une de ses extrémités distales formant la tête du trépied une partie en saillie dont le chant supérieur comporte un orifice de réception, tandis que l'éclairage comporte une partie mâle apte à coopérer par insertion dans ledit orifice de réception pour le montage (et la fixation) de l'éclairage sur le trépied. De préférence, les dimensions de la partie mâle et de l'orifice de réception sont adaptées à assurer une fixation par coincement de la partie mâle.

On entend dans la suite de la description par « supérieur » et « inférieur », les qualificatifs d'un élément du dispositif d'éclairage de l'invention, considérés lorsque le support du dispositif est installé en position de trépied sur une surface horizontale.

Selon une autre caractéristique, l'éclairage comporte deux parties (de préférence allongées) pliables l'une par rapport à l'autre (autour d'un axe de pivotement transversal à la direction longitudinale des parties), au moins l'une des parties comprenant la fonction d'éclairage (étant éclairante par au moins l'une de ses faces principales), tandis que l'autre partie forme une embase de soutènement et/ou de fixation et loge une alimentation électrique rechargeable (du type batterie), les deux parties étant destinées à être repliées l'une contre l'autre pour pouvoir ranger l'éclairage dans le logement du dispositif d'éclairage.

En particulier, l'embase comporte en l'une de ses extrémité distales libres (opposée à l'axe de pivotement), d'une part, deux pieds pour le maintien debout seul de l'éclairage sur une surface plane, et d'autre part, sans dépasser des pieds, une partie mâle à fonction de fixation de l'éclairage sur le trépied du dispositif, et de préférence à fonction de suspension et/ou d'accrochage de l'éclairage indépendamment de sa fixation sur le support du dispositif.

Les parties pliables sont dépliables l'une par rapport à l'autre au moins jusqu'à 180° voire 200°, ce qui permet d'agencer l'éclairage, que celui-ci soit ou non sur le trépied, selon de multiples positions permettant d'adapter aisément la direction de l'éclairement aux besoins de l'utilisateur.

En position totalement dépliée des deux parties, la partie de soutènement permet d'étendre en hauteur la partie à fonction d'éclairage, donc d'étendre en hauteur cette dite partie d'éclairage.

Avantageusement, l'éclairage peut comporter, en particulier dans son embase, des moyens de fixation par aimantation.

Selon une caractéristique, l'embase loge en son intérieur une batterie d'alimentation électrique, et comporte en extérieur des contacts électriques pour recharger la batterie, en particulier ces contacts électriques étant destinés à coopérer directement avec des contacts électriques prévus sur le support du dispositif qui assurera le rechargement de la batterie.

De préférence, l'éclairage présente une forme générale parallélépipédique rectangle, en particulier en position repliée.

De préférence, l'éclairage comporte des zones périphériques externes qui font saillie par rapport au reste du corps de l'éclairage et sont dotées d'un revêtement en matière plastique élastique, tel qu'en poly-styrène-butadiène-styrène (SBS). Ces zones permettent de protéger l'éclairage en position repliée. Elles permettent également d'assurer une fixation par coincement sensiblement élastique de l'éclairage dans le logement du support.

Enfin, l'éclairage comporte un bouton marche/arrêt, de préférence positionné dans l'embase en étant accessible pour un utilisateur (sur la face externe de l'embase) en position repliée de l'embase contre la partie à fonction d'éclairage, et de préférence comprenant des moyens de visualisation de l'état de charge de l'alimentation électrique rechargeable dudit éclairage.

La présente invention est maintenant décrite à l'aide d'exemples uniquement illustratifs et nullement limitatifs de la portée de l'invention, et à partir des illustrations jointes, dans lesquelles :
[Fig. 1] ou figure 1 représente une vue en perspective de dessus d'un exemple de réalisation du dispositif d'éclairage mobile/transportable selon l'invention avec l'éclairage en position rangée dans le support du dispositif.
[Fig. 2] ou figure 2 représente une vue en perspective du dispositif de la figure 1, le support étant installé en trépied et l'éclairage étant en position d'agencement en hauteur sur le trépied.
[Fig. 3] ou figure 3 est une vue en perspective de dessus du support de la figure 1 sans l'éclairage.
[Fig. 4] ou figure 4 correspond à la face arrière du support de la figure 3 avec l'éclairage rangé.
[Fig. 5] ou figure 5 est une vue de côté du dispositif de la figure 2.
[Fig. 6] ou figure 6 est une vue de face du dispositif de la figure 2.
[Fig. 7] ou figure 7 est une vue en perspective arrière du trépied, montrant la fixation des pieds et en position montée de l'éclairage.
[Fig. 8] ou figure 8 représente une vue en perspective de l'éclairage seul selon l'exemple de réalisation du dispositif de la figure 1, et en position repliée.
[Fig. 9] ou figure 9 est une vue en perspective de l'éclairage dans une position dépliée.
[Fig. 10] ou figure 10 est une vue en perspective de l'éclairage en position dépliée selon un autre angle d'ouverture, et posé par son embase sur une surface, procurant une autre direction d'éclairement.
[Fig. 11] ou figure 11 est une vue de face de l'éclairage en position debout et selon un déploiement à 180°.
[Fig. 12] ou figure 12 correspond à une vue de côté de la figure 11.

Le dispositif d'éclairage mobile 1 de l'invention illustré sur les figures est en particulier destiné à être utilisé sur des chantiers dans le bâtiment, sans toutefois y être limité.

Le dispositif d'éclairage mobile 1 de l'invention a pour but d'être aisément transportable et de pouvoir selon les situations, disposer son éclairage en hauteur soit en étant posé, soit en étant suspendu, ou disposer l'éclairage sur toute surface, y compris au plus près du sol, ou pouvoir garder l'éclairage à la main en toute facilité sans encombrement et sans être lourd à porter, ou encore agencer l'éclairage sans gêne dans des endroits étroits.

Selon l'invention, le dispositif d'éclairage mobile 1 comporte un support 2 et un éclairage 3 qui est amovible par rapport au support et fonctionne sur batterie, le corps du support 2 étant à fonction de rangement pour l'éclairage (figure 1), et permettant d'agencer en hauteur l'éclairage 2 (figure 2) en formant, via deux pieds 40 et 41, un trépied. L'éclairage 3 en position rangée dans son support peut être ou non allumé, et par conséquent peut assurer si besoin sa fonction d'éclairage. De plus, la position rangée de l'éclairage permet d'alimenter électriquement l'éclairage 3 et/ou de le recharger via le support 2.

L'éclairage 3 loge au sein de son corps sa batterie d'alimentation. Ainsi, comme l'éclairage est amovible par rapport au support 2, il reste autonome et peut fonctionner sans être connecté électriquement au support.

L'amovibilité de l'éclairage 3 permet de l'agencer de manière appropriée à la situation d'utilisation. L'éclairage 3 en tant que tel (sans son support) est ainsi portatif ; l'utilisateur peut mettre en oeuvre l'éclairage en délaissant le support 2, lui permettant par exemple de poser l'éclairage directement sur une surface telle qu'un sol, de l'agencer dans un recoin, et/ou d'être au plus près d'une zone à éclairer. Comme il sera vu plus loin, l'éclairage 3 est apte également à être suspendu ou accroché, indépendamment du support 2. Enfin, son amovibilité permet de le sortir de son rangement hors du support 2 et de l'agencer et le fixer sur le support 2 dans une position surélevée par rapport audit support (figure 2).

En regard en particulier des figures 1 à 4, le support 2 comporte un corps de forme oblongue avec deux extrémités opposées, l'une dite inférieure 2A et l'autre dite supérieure 2B. Le corps présente de préférence une forme générale parallélépipédique. L'extrémité inférieure 2A est destinée à reposer sur le sol lorsque le dispositif est mis dans sa position de trépied, tandis que l'extrémité supérieure 2B située alors en hauteur est destinée à supporter l'éclairage 3. Le corps du support 2 comporte deux faces générales opposées, une face dite avant 2C aisément accessible à l'utilisateur en position installée de trépied, et une face dite arrière 2D et avec laquelle coopèrent les pieds 40 et 41. Les deux faces opposées 2C et 2D sont reliées par un cadre périphérique 20.

Le support 2 comprend une partie pleine 21 logeant un bloc d'alimentation électrique et de charge électrique, et une partie évidée 22 pour le rangement de l'éclairage 3. La partie évidée 22 comprend un évidement traversant 23 dont les dimensions et la géométrie sont adaptées pour constituer un logement d'accueil/de rangement pour l'éclairage 3, l'éclairage en position rangée dans l'évidement ne faisant pas saillie hors du corps du support. L'évidement 23 est traversant de manière à favoriser pour la batterie de l'éclairage 3, les échanges thermiques avec l'extérieur, en particulier l'évacuation des calories et donc le refroidissement de l'éclairage, lorsque l'éclairage est logé dans ledit évidement et qu'il est ou a été en fonctionnement. Comme il sera vu plus loin, l'éclairage 3 est selon l'invention pliable et dépliable ; dans le logement d'accueil/l'évidement 23, l'éclairage 3 est dans l'une de ses positions pliées, position qui est dite position repliée.

L'évidement 23 est oblong au regard de l'éclairage 3 qui est longiligne et présente de préférence une forme sensiblement parallélépipédique.

La fixation de l'éclairage 3 dans l'évidement 23 est faite par coincement dans ledit évidement, et mise en butée (dans des plans parallèles à la surface générale de l'évidement, et donc aux faces avant 2C et arrière 2D) en position repliée de l'éclairage contre des butées (inférieures) 24 en face avant solidaires de la partie pleine 21 et s'étendant en saillie dans l'évidement 23, et un épaulement périphérique ou au moins deux épaulements supérieurs 24' au niveau des coins supérieurs à l'intérieur de l'évidement 23, pour ne pas aller au-delà de la face arrière 2D et ressortir du support. De préférence, les épaulements supérieurs 24' en coin forment des surfaces inclinées de la face avant 2C en direction de la face arrière 2D. Le corps de l'éclairage qui est destiné à être enfoncé dans l'évidement légèrement en force, comporte des zones périphériques 30 dotées d'un revêtement en matière plastique élastique (figure 1), ce qui permet d'introduire l'éclairage en force dans l'évidement et de le coincer, tout en permettant de le ressortir. La matière plastique élastique de revêtement est par exemple du SBS.

Le support 2 comporte une paire de contacts électriques 25 qui est agencée en l'une des extrémités de l'évidement 23 et au niveau de la partie pleine 21. Lorsque l'éclairage 3 est inséré dans l'évidement 23 et mis en applique contre les butées 24, il coopère via des contacts électriques 31 agencés de manière appropriée sur le corps de l'éclairage 3 (figure 10) avec lesdits contacts électriques 25.

La partie pleine 21 qui loge le bloc d'alimentation électrique et de recharge de la batterie de l'éclairage 3 comporte un système de connexion électrique par voie filaire pour se brancher sur un réseau de distribution électrique afin de recharger le bloc d'alimentation électrique du support 2 et/ou d'alimenter par voie filaire et via le bloc d'alimentation électrique du support 2, l'éclairage 3 lorsqu'il est dans sa position rangée dans le support 2.

Le système de connexion électrique par voie filaire du support 2 comporte un cordon électrique 5 qui est de préférence solidaire du support 2 et sort à l'extérieur de la partie pleine 21. Le support 2 comporte de préférence des moyens de rangement du cordon électrique 5 hors utilisation. Dans l'exemple illustré, le cadre périphérique 20 du support est doté d'une gorge périphérique 26 dans laquelle et autour de laquelle est enroulé le cordon 5 (figures 1, 3 et 4).

De plus, le support 2 comporte avantageusement au moins une prise électrique 50 en connexion avec le bloc d'alimentation électrique interne au support 2, permettant par exemple de brancher électriquement sur le support un outillage électrique pour son alimentation, le support 2 via son bloc interne d'alimentation électrique servant ainsi de source d'alimentation électrique.

Le support 2 comporte, solidaire du cadre 20 et en l'une de ses terminaisons (terminaison supérieure 2B), opposé à la partie pleine 21, un moyen de préhension 6 tel qu'une poignée, facilitant la manipulation et le transport du dispositif hors utilisation.

Le support 2 comporte les deux pieds 40 et 41, de préférence solidaires du corps du support, qui sont dépliables et pliables par rapport au corps du support et sont aptes à adopter deux positions, une position de dite de rangement dans leur état plié (figures 1 et 4), et une position dans leur état déplié (figures 2, 5 et 6) pour obtenir avec le corps du support un trépied et ainsi, agencer debout le support 2 dans une position stable. Le corps du support 2 comporte sur sa face arrière 2D deux emplacements longitudinaux opposés 42 et 43, en limite du cadre 20 pour y loger en position rangée les pieds respectifs 40 et 41. Les pieds 40 et 41 sont de longueur sensiblement équivalente à la longueur du corps du support 2. Les pieds 40 et 41 sont solidaires et aptes à être mobiles par pivotement depuis l'une de leurs extrémités distales (figures 5 et 7) et au niveau de l'extrémité supérieure 2B du corps du support 2 et de la face arrière 2D. Avantageusement, chacun des pieds est articulé autour d'un axe respectif 44, 45 qui est de direction oblique (plutôt que parallèle) par rapport au plan de la face arrière 2D de sorte à permettre un agencement des pieds selon une large ouverture angulaire, c'est-à-dire selon un écartement plus important que la distance d'écartement des plans intégrant les rangements parallèles 42 et 43, ce qui engendre une meilleure stabilité du trépied.

Par conséquent, en position complètement dépliée des pieds 40 et 41 (figures 2 et 5 à 7), le support 2 peut être installé debout sous la forme d'un trépied afin de pouvoir agencer en hauteur l'éclairage 3.

L'éclairage 3 est monté sur la tête du trépied (extrémité supérieure 2B). A cette fin, le support 2 comporte un moyen de support et de fixation qui est avantageusement réalisé par la poignée 6 du support. La poignée 6 comporte sur son chant supérieur (figures 1 et 3 et 4) un orifice 60 qui est destiné à accueillir par engagement une partie mâle 32 du corps de l'éclairage 3, tandis que la surface 32'du corps de l'éclairage 2 perpendiculaire à ladite partie mâle vient en butée contre le chant 61 de la poignée (figures 5 et 7). Cette fixation par insertion (sans coincement) et mise en butée ainsi que par gravité, suffit à porter et maintenir l'éclairage à la verticale. De préférence, le matériau de revêtement des chants latéraux de la partie mâle 32 est également en matière plastique élastique du type SBS.

En regard des figures 8 à 12, l'éclairage 3 présente un corps de forme oblongue. L'éclairage 3 comporte deux parties 30A et 30B qui sont pliables/dépliables l'une par rapport à l'autre, selon au moins 180°, de préférence selon 200°, autour d'un axe d'articulation 33 perpendiculaire à la direction longitudinale du corps. A l'état replié de l'une des parties contre l'autre partie (figure 8), l'éclairage 3 présente de préférence une forme parallélépipédique ce qui lui permet d'être posé verticalement à l'état replié tout en étant très stable. A l'état totalement déplié (figure 11), l'une des parties forme dans le prolongement de l'autre, une extension longitudinale, permettant de gagner en hauteur lorsque l'éclairage est sur son trépied. La première partie 30A constitue une embase de soutènement/de fixation de l'éclairage et de logement d'une alimentation électrique sur batterie, tandis que la seconde partie 30B comprend la fonction en tant que telle d'éclairage.

La partie d'éclairage 30B éclaire au moins selon l'une de ses faces principales 30C, tandis que sa face opposée est de préférence recouverte d'un revêtement métallique pour favoriser l'évacuation calorique. En position pliée ou partiellement dépliée, la face éclairante 30C est la face dite externe, qui est celle opposée à l'embase 30A, afin d'éclairer vers l'environnement extérieur, y compris en position pliée et rangée ou non dans son support.

L'embase 30A loge la batterie d'alimentation de l'éclairage. L'éclairage est ainsi autonome. Le rechargement de la batterie s'effectue lorsque l'éclairage est rangé dans le logement 23 du support 2.

L'embase 30A comporte pour son soutènement sur une surface plane (figures 11 et 12) indépendamment du support 2, des moyens de soutènement 34A et 34B qui permettent de poser l'éclairage 3 à la verticale sur une surface, alors que la partie d'éclairage 30B s'élève en hauteur par rapport à l'embase 30A. Les moyens de soutènement 34A et 34B forment deux pieds espacés dans la continuité des faces latérales (faces perpendiculaires aux faces principales), ce qui permet à l'éclairage 3 de tenir debout sur une surface, que la partie d'éclairage 30B soit repliée ou non (quel que soit le degré d'ouverture de la partie d'éclairage).

En position repliée de la partie d'éclairage 30B, celle-ci est plaquée contre l'embase 30A, seules restent en saillie du corps de l'éclairage 3, des parties périphériques telles que les zones périphériques 30 constituées de matière plastique du type en SBS, pour protéger ainsi l'éclairage.

Comme déjà précédemment expliqué, l'embase 30A comporte, pour le montage de l'éclairage 3 au support 2, la partie mâle 32 qui constitue des moyens de fixation de l'éclairage sur le support 2. Cette partie mâle 32 forme l'extrémité libre du corps de l'embase 30A parallèlement à ses faces principales et perpendiculairement aux pieds 34A et 34B. Cette partie mâle 32 ne dépasse pas les pieds 34A et 34B, et se termine avantageusement dans le même plan d'appui que celui des pieds 34A et 34B. La partie mâle 32 est détachée des pieds 34A et 34B pour ménager des évidements respectifs 35A et 35B qui permettent l'engagement de la partie mâle 32 dans l'orifice de réception 60 de la poignée 6 du trépied/support 2. L'épaisseur de la partie mâle 32 est adaptée pour coopérer par insertion sans coincement avec ledit orifice de réception 60 du support 2. Les fonds 32' des évidements 35A et 35B constituent les butées respectives 32' d'appui de l'éclairage 3 contre le chant supérieur 61 de la poignée 6 du support 2, lorsque la partie mâle 32 est enfoncée dans l'orifice 60.

En outre, l'embase 30A comporte avantageusement des moyens de suspension 36 de l'éclairage 3 pour si besoin suspendre ledit éclairage lorsque celui-ci n'est pas sur son support 2, ces moyens de suspension 36 étant constitués par un trou traversant agencé dans l'épaisseur de la partie mâle 32 pour procurer une anse d'accrochage.

L'éclairage 3 peut également comporter des moyens de fixation par aimantation 37, par exemple ici constitués par un aimant inclus dans le corps de l'embase 30A sur sa face externe 30D.

Enfin, l'éclairage 3 comporte un bouton de fonctionnement marche/arrêt 38, de préférence positionné dans l'embase 30A et accessible sur la face externe 30D, permettant si besoin d'allumer l'éclairage alors qu'il est en position totalement repliée. Comme le logement/l'évidement 23 est traversant, la face externe 30D est accessible en position rangée de l'éclairage, permettant d'allumer si besoin l'éclairage alors qu'il reste dans le support 2. En outre, l'intérêt d'agencer le bouton de fonctionnement 38 sur la face opposée à la face d'éclairage 30C en position repliée, est de ne pas éblouir l'utilisateur lors de l'allumage.

De préférence, le bouton de fonctionnement 38 comprend des moyens de visualisation de l'état de charge et de l'autonomie de la batterie de l'éclairage 3. Par exemple, ces moyens de visualisation comportent des diodes électroluminescentes qui éclairent à travers une surface transparente ou translucide du bouton, les différentes couleurs des diodes correspondant à un état de charge différent.

De préférence, lors de l'allumage de l'éclairage 3 lorsque celui-ci n'est pas rangé dans son support, l'une des diodes s'allume pendant quelques secondes pour connaître l'état de charge de la batterie en fonction de la couleur de la diode. Lorsque l'éclairage 3 est connecté aux contacts de recharge 25 solidaires du support 2, l'une des diodes reste allumée ; lorsque la diode est rouge, la batterie de l'éclairage est en cours de chargement tandis que la couleur verte indique que la batterie est chargée. L'évidement 23 en étant traversant permet, lorsque l'éclairage reste logé et connecté dans le support, de voir les moyens de visualisation de l'état de charge et connaître ainsi cet état de charge.

La mise en oeuvre du dispositif d'éclairage mobile/nomade de l'invention est à présent décrite.

L'utilisateur peut aisément transporter le dispositif par la poignée 6. En position rangée de l'éclairage 3 dans le support 2, l'éclairage peut néanmoins être allumé pour éclairer selon la situation de l'utilisateur, en baladant l'ensemble du dispositif ou en le posant à même une surface ou encore en le suspendant via la poignée 6.

Lorsque l'utilisateur a besoin d'éclairer à une certaine hauteur, il peut soit suspendre le dispositif dans la configuration rangée de la figure 1, soit agencer le support en forme de trépied (figure 2), soit encore suspendre uniquement l'éclairage 3 via sa anse 36 ou le fixer en hauteur par aimantation.

Pour agencer le support en trépied, de préférence l'utilisateur retire préalablement l'éclairage 3 du logement 23 en maintenant d'une main le cadre 20 du support et en poussant de l'autre main sur l'éclairage pour le désemboîter de l'évidement et le retirer, puis il déplie les pieds 40 et 41 hors de leur logement par simple pivotement, le trépied est monté et l'utilisateur n'a qu'à le poser au sol ; enfin, l'utilisateur reprend en main l'éclairage, le déplie selon l'angle d'ouverture souhaité, par exemple 180° comme sur la figure 2, et emboîte la partie mâle 32 dans l'orifice de réception 60 de la poignée 6 du support accessible au niveau de la tête du trépied. Le montage et la fixation sont terminés.

Pour ranger le dispositif, l'utilisateur tire légèrement vers le haut sur l'éclairage pour le sortir de l'orifice de réception 60, pose momentanément l'éclairage, empoigne le support et replie les pieds, puis remet l'éclairage dans le logement/l'évidement 23 en l'introduisant de manière légèrement inclinée pour positionner les contacts électriques 31 de l'éclairage contre les contacts électrique 25 du support, puis bascule en poussant le corps de l'éclairage qui se cale par coincement dans l'évidement 23 et vient en butée contre les butées 24 et les épaulements supérieurs 24', maintenant ainsi en position rangée l'éclairage sans risque de tomber.

## Revendications

1. Dispositif d'éclairage mobile (1) comportant un éclairage (3), et un support (2) pour l'éclairage permettant d'agencer en hauteur l'éclairage et étant également à fonction de rangement pour l'éclairage, l'éclairage (3) est amovible par rapport au support (2) et loge sa propre alimentation électrique, et en ce que le support (2) présente un corps qui comporte, d'une part, un logement de rangement (23) apte à accueillir l'éclairage qui peut si besoin être allumé en position installée dans le logement, et d'autre part, deux pieds (40, 41) aptes à adopter deux positions, une position de rangement et une position fonctionnelle, les deux pieds, lorsqu'ils sont en position fonctionnelle, formant avec le corps du support, un trépied qui comprend une tête sur laquelle est apte à être fixé de manière amovible l'éclairage qui a été sorti de son logement, **caractérisé en ce que** le logement de rangement (23) de l'éclairage se présente sous la forme d'un évidement traversant selon l'épaisseur du corps du support.

2. Dispositif d'éclairage selon la revendication 1, **caractérisé en ce que** le support (2) présente une forme allongée de grandeur équivalente à celle des deux pieds.

3. Dispositif d'éclairage selon la revendication 1 ou 2, **caractérisé en ce que** le logement de rangement (23) est agencé dans l'une des surfaces principales du support de sorte qu'en position rangée dans le logement, l'éclairage (3) est agencé selon une direction oblique par rapport à la verticale en position installée du trépied et puisse éclairer dans une direction opposée aux pieds.

4. Dispositif d'éclairage selon l'une quelconque des revendications précédentes, **caractérisé en ce que** l'éclairage (3) est maintenu par coincement dans l'évidement en position installée dans le logement, de préférence contre des moyens de butée (24, 24').

5. Dispositif d'éclairage selon l'une quelconque des revendications précédentes, **caractérisé en ce que** le logement de rangement (23) comporte des moyens de connexion électrique (25), tels qu'une paire de contacts électriques, qui sont aptes à coopérer directement avec des moyens de connexion électrique (31) agencés sur l'éclairage (2) par insertion de l'éclairage dans le logement.

6. Dispositif d'éclairage selon l'une quelconque des revendications précédentes, **caractérisé en ce que** le support (2) comporte des moyens d'alimentation électrique ou de recharge pour l'éclairage, en particulier au moins une batterie, et un système de connexion filaire pour brancher lesdits moyens d'alimentation électrique sur un réseau de distribution électrique tel que le secteur.

7. Dispositif d'éclairage selon l'une quelconque des revendications précédentes, **caractérisé en ce que** le corps du support (2) présente un cadre périphérique (20) qui est doté d'une gorge (26) adaptée pour recevoir un cordon d'alimentation électrique (5) enroulé.

8. Dispositif d'éclairage selon l'une quelconque des revendications précédentes, **caractérisé en ce que** le support (2) comporte une prise électrique (50) connectée aux moyens d'alimentation électrique du support pour se brancher électriquement sur le support et alimenter en électricité un équipement électrique extérieur tel qu'un outil électrique.

9. Dispositif d'éclairage selon l'une quelconque des revendications précédentes, **caractérisé en ce que** l'éclairage (3) comporte deux parties (30A, 30B) pliables l'une par rapport à l'autre, au moins l'une des parties (30B) comprenant la fonction d'éclairage, tandis que l'autre partie (30A) forme une embase de soutènement et/ou de fixation et loge une alimentation électrique rechargeable, les deux parties étant destinées à être repliées l'une contre l'autre pour pouvoir ranger l'éclairage dans le logement du dispositif d'éclairage, de préférence l'éclairage présentant une forme générale parallélépipédique rectangle, en particulier en position repliée.

10. Dispositif d'éclairage selon la revendication 9, **caractérisé en ce que** l'embase (30A) de l'éclairage comporte en l'une de ses extrémité distales libres, d'une part, deux pieds (34A, 34B) pour le maintien debout seul de l'éclairage sur une surface plane, et d'autre part, sans dépasser des pieds, une partie mâle (32) destinée à la fixation de l'éclairage sur le trépied du dispositif, de préférence la partie mâle étant en outre à fonction de suspension et/ou d'accrochage de l'éclairage.

11. Dispositif d'éclairage selon la revendication 9 ou 10, **caractérisé en ce que** les parties pliables (30A, 30B) sont dépliables l'une par rapport à l'autre au moins jusqu'à 180° voire 200°.

12. Dispositif d'éclairage selon l'une quelconque des revendications 9 à 11, **caractérisé en ce qu'**il comporte, en particulier dans son embase (30A), des moyens de fixation par aimantation (37).

13. Dispositif d'éclairage selon l'une quelconque des revendications 9 à 12, **caractérisé en ce que** l'embase (30A) loge en son intérieur une batterie d'alimentation électrique, et comporte en extérieur des contacts électriques (31) pour recharger la batterie, en particulier ces contacts électriques étant destinés à coopérer directement avec des contacts électriques prévus sur le support (2) du dispositif pour le rechargement de la batterie.

14. Dispositif d'éclairage selon l'une quelconque des revendications 9 à 13, **caractérisé en ce qu'**il comporte des zones périphériques externes (30) qui font saillie par rapport au corps de l'éclairage et sont dotées d'un revêtement en matière plastique élastique, tel qu'en poly-styrène-butadiène-styrène (SBS).

15. Dispositif d'éclairage selon l'une quelconque des revendications 9 à 14, **caractérisé en ce qu'**il comporte un bouton marche/arrêt (38), de préférence positionné dans l'embase en étant accessible à un utilisateur en position repliée de l'embase contre la partie à fonction d'éclairage, et de préférence comprenant des moyens de visualisation de l'état de charge de l'alimentation électrique rechargeable dudit éclairage.

## Patentansprüche

1. Mobile Beleuchtungsvorrichtung (1) mit einer Beleuchtung (3) und einem Träger (2) für die Beleuchtung, der es ermöglicht, die Beleuchtung in der Höhe anzuordnen und auch als Ablage für die Beleuchtung dient, wobei die Beleuchtung (3) in Bezug auf den Träger (2) abnehmbar ist und ihre eigene Stromversorgung aufnimmt, und dadurch, dass der Träger (2) einen Körper aufweist, der einerseits eine Ablageaufnahme (23) umfasst, die geeignet ist, die Beleuchtung aufzunehmen, die bei Bedarf in der in der Aufnahme installierten Position eingeschaltet werden kann, und andererseits zwei Füße (40, 41), die zwei Positionen einnehmen können, eine Verstauposition und eine Funktionsposition, wobei die beiden Füße, wenn sie sich in der Funktionsposition befinden, mit dem Körper des Trägers ein Dreibein bilden, das einen Kopf umfasst, an dem die Beleuchtung, die aus ihrer Aufnahme herausgenommen wurde, abnehmbar befestigt werden kann, **dadurch gekennzeichnet, dass** die Aufnahme (23) zur Aufbewahrung der Beleuchtung die Form einer entlang der Dicke des Körpers des Trägers durchgehenden Aussparung hat.

2. Beleuchtungsvorrichtung nach Anspruch 1, **dadurch gekennzeichnet, dass** der Träger (2) eine längliche Form aufweist, deren Größe der der beiden Beine entspricht.

3. Beleuchtungsvorrichtung nach Anspruch 1 oder 2, **dadurch gekennzeichnet, dass** die Ablageaufnahme (23) in einer der Hauptflächen des Trägers so angeordnet ist, dass die Beleuchtung (3) in der in der Aufnahme verstauten Position in einer Richtung schräg zur Vertikalen in der aufgestellten Position des Dreibeins angeordnet ist und in eine zu den Beinen entgegengesetzten Richtung beleuchten kann.

4. Beleuchtungsvorrichtung nach einem der vorhergehenden Ansprüche, **dadurch gekennzeichnet, dass** die Beleuchtung (3) in der in der Aufnahme installierten Position durch Verklemmen in der Aussparung gehalten wird, vorzugsweise gegen Anschlagmittel (24, 24').

5. Beleuchtungsvorrichtung nach einem der vorhergehenden Ansprüche, **dadurch gekennzeichnet, dass** die Ablageaufnahme (23) elektrische Verbindungsmittel (25), wie ein Paar elektrische Kontakte, umfasst, die geeignet sind, direkt mit elektrischen Verbindungsmitteln (31) zusammenzuwirken, die an der Beleuchtung (2) durch Einsetzen der Beleuchtung in die Aufnahme angeordnet sind.

6. Beleuchtungsvorrichtung nach einem der vorhergehenden Ansprüche, **dadurch gekennzeichnet, dass** der Träger (2) Mittel zur Stromversorgung oder zum Aufladen für die Beleuchtung, insbesondere mindestens eine Batterie, und ein Kabelverbindungssystem zum Anschluss der Mittel zur Stromversorgung an ein Stromversorgungsnetz, wie z. B. das Stromnetz, umfasst.

7. Beleuchtungsvorrichtung nach einem der vorhergehenden Ansprüche, **dadurch gekennzeichnet, dass** der Trägerkörper (2) einen umlaufenden Rahmen (20) aufweist, der mit einer Nut (26) versehen ist, die zur Aufnahme eines aufgewickelten Stromkabels (5) geeignet ist.

8. Beleuchtungsvorrichtung nach einem der vorhergehenden Ansprüche, **dadurch gekennzeichnet, dass** der Träger (2) eine elektrische Steckdose (50) aufweist, die mit den Stromversorgungsmitteln des Trägers verbunden ist, um sich elektrisch an den Träger anzuschließen und ein externes elektrisches Gerät, wie z. B. ein Elektrowerkzeug, mit Strom zu versorgen.

9. Beleuchtungsvorrichtung nach einem der vorhergehenden Ansprüche, **dadurch gekennzeichnet, dass** die Beleuchtung (3) zwei gegeneinander klappbare Teile (30A, 30B) umfasst, wobei mindestens eins der Teile (30B) die Beleuchtungsfunktion umfasst, während das andere Teil (30A) einen Stütz- und/oder Befestigungssockel bildet und eine wiederaufladbare Stromversorgung aufnimmt, wobei die beiden Teile dazu bestimmt sind, gegeneinander geklappt zu werden, um die Beleuchtung in der Aufnahme der Beleuchtungsvorrichtung verstauen zu können, wobei die Beleuchtung vorzugsweise eine allgemeine quaderförmige, rechteckige Form aufweist, insbesondere in der zusammengeklappten Position.

10. Beleuchtungsvorrichtung nach Anspruch 9, **dadurch gekennzeichnet, dass** der Sockel (30A) der Beleuchtung an einem seiner freien distalen Enden einerseits zwei Füße (34A, 34B) zum alleinigen aufrechten Halten der Beleuchtung auf einer ebenen Fläche und andererseits, ohne die Füße zu überragen, ein Steckteil (32) zur Befestigung der Beleuchtung auf dem Dreibein der Vorrichtung umfasst, wobei das Steckteil vorzugsweise außerdem die Funktion der Aufhängung und/oder des Einhängens der Beleuchtung hat.

11. Beleuchtungsvorrichtung nach Anspruch 9 oder 10, **dadurch gekennzeichnet, dass** die klappbaren Teile (30A, 30B) mindestens bis zu 180° oder sogar 200° auseinander geklappt werden können.

12. Beleuchtungsvorrichtung nach einem der Ansprüche 9 bis 11, **dadurch gekennzeichnet, dass** sie insbesondere in ihrem Sockel (30A) Mittel zur magnetischen Befestigung (37) aufweist.

13. Beleuchtungsvorrichtung nach einem der Ansprüche 9 bis 12, **dadurch gekennzeichnet, dass** der Sockel (30A) in seinem Innenraum eine Batterie zur elektrischen Versorgung aufnimmt und außen elektrische Kontakte (31) zum Aufladen der Batterie aufweist, wobei insbesondere diese elektrischen Kontakte dazu bestimmt sind, direkt mit elektrischen Kontakten zusammenzuwirken, die auf dem Träger (2) der Vorrichtung zum Aufladen der Batterie vorgesehen sind.

14. Beleuchtungsvorrichtung nach einem der Ansprüche 9 bis 13, **dadurch gekennzeichnet, dass** sie äußere Umfangsbereiche (30) aufweist, die über den Körper der Beleuchtung hinausragen und mit einer Beschichtung aus einem elastischen Kunststoffmaterial, wie Polystyrol-Butadien-Styrol (SBS), versehen sind.

15. Beleuchtungsvorrichtung nach einem der Ansprüche 9 bis 14, **dadurch gekennzeichnet, dass** sie einen Ein/Aus-Schalter (38) umfasst, der vorzugsweise im Sockel positioniert ist und für einen Benutzer in der gegen den Teil mit Beleuchtungsfunktion eingeklappten Position des Sockels zugänglich ist, und der vorzugsweise Mittel zur Anzeige des Ladezustands der wiederaufladbaren Stromversorgung der genannten Beleuchtung umfasst.

## Claims

1. A mobile lighting device (1) comprising lighting (3) and a support (2) for the lighting that makes it possible to adjust the height of the lighting and also provides a facility for storing the lighting, where the lighting (3) is removable in relation to the support (2) and contains its own electricity supply, wherein the support (2) has a body that comprises, firstly, a storage recess (23) capable of accommodating the lighting, which can if needed be switched on when it is placed inside the recess, and secondly, two feet (40, 41) capable of taking two positions, a storage position and an operating position; when they are in the operating position, they form, along with the body of the support, a tripod comprising a head to which the lighting can be fastened removably after it is taken out of its recess, **characterised in that** the storage recess (23) of the lighting takes the form of a hollow that passes through the thickness of the body of the support.

2. A lighting device according to claim 1, **characterised in that** the support (2) has an elongated shape with a size equivalent to that of the two feet.

3. A lighting device according to claim 1 or 2, **characterised in that** the storage recess (23) is arranged in one of the main surfaces of the support so that in its stored position in the recess, the lighting (3) is arranged in an oblique direction in relation to the vertical in the installed position of the tripod and can throw light in a direction opposite the feet.

4. A lighting device according to any of the foregoing claims, **characterised in that** the lighting (3) is held by catching in the hollow when it is installed in the recess, preferably against stopping means (24, 24').

5. A lighting device according to any of the foregoing claims, **characterised in that** the storage recess (23) comprises electrical connection means (25) such as a pair of electrical contacts, which are capable of cooperating directly with the electrical connection means (31) provided on the lighting (2) by the insertion of the lighting in the recess.

6. A lighting device according to any of the foregoing claims, **characterised in that** the support (2) comprises electrical supply or recharging means for the lighting, in particular at least a battery, and a wired connection system to connect said electrical supply means to an electricity distribution system such as the mains.

7. A lighting device according to any of the foregoing claims, **characterised in that** the body of the support (2) has a perimeter frame (20) which has a groove (26) suitable for accommodating a wound power supply cord (5).

8. A lighting device according to any of the foregoing claims, **characterised in that** the support (2) comprises an electrical connector (50) connected to the electricity supply means of the support so as to be electrically connected to the support and supply electricity to external electrical equipment such as a power tool.

9. A lighting device according to any of the foregoing claims, **characterised in that** the lighting (3) comprises two parts (30A, 30B) which fold in relation to each other, where at least one of the parts (30B) comprises the lighting function, whereas the other part (30A) forms a supporting and/or fastening base and houses a rechargeable electricity supply, where the two parts are designed to be folded against each other to allow the storage of the lighting in the recess of the lighting device, where the lighting preferably has the general shape of a right-angled parallelepiped, particularly in the folded position.

10. A lighting device according to claim 9, **characterised in that** the base (30A) of the lighting comprises, at one of its free distal ends, firstly two feet (34A, 34B) for holding the lighting upright on its own on a flat surface and secondly, without going past the feet, a male part (32) designed for fastening the lighting to the tripod of the device, where the male part preferably offers the additional function of suspension and/or hanging of the lighting.

11. A lighting device according to claim 9 or 10, **characterised in that** the folding parts (30A, 30B) can be unfolded in relation to each other at least up to 180° or even 200°.

12. A lighting device according to any of claims 9 to 11, **characterised in that** it comprises, particularly in its base (30A), magnetic fastening means (37).

13. A lighting device according to any of claims 9 to 12, **characterised in that** the base (30A) accommodates an electricity supply battery and comprises, on the outside, electrical contacts (31) for recharging the battery; where in particular, these contacts are designed to cooperate directly with electrical contacts provided on the support (2) of the device for recharging the battery.

14. A lighting device according to any of claims 9 to 13, **characterised in that** it comprises external perimeter zones (30) that protrude in relation to the body of the lighting and are coated in elastic plastic material, such as styrene butadiene styrene (SBS).

15. A lighting device according to any of claims 9 to 14, **characterised in that** it comprises an on/off button (38), preferably placed in the base and accessible to a user when the base is folded against the part with the lighting function, and preferably comprising means to display the charge status of the rechargeable electricity supply of said lighting.
